# EUROPÄISCHE PATENTSCHRIFT

(11) **EP 2 131 130 B1**
(45) Veröffentlichungstag und Bekanntmachung des Hinweises auf die Patenterteilung: **31.10.2012**
(21) Anmeldenummer: 09007135.8
(22) Anmeldetag: 28.05.2009
(51) Int. Cl.: F27B 9/30, F27D 1/18

(54) **Ofenschieber; Ofenanlage mit Ofenschieber**
Kiln dumper, kiln assembly with same
Pelle à enfourner installation de four dotée d'une pelle à enfourner

(30) Priorität: 02.06.2008 DE 102008026272
(43) Veröffentlichungstag der Anmeldung: 09.12.2009
(73) Patentinhaber: Schwartz, Eva, 52066 Aachen (DE)
(72) Erfinder: Schwartz, Rolf-Josef, 52152 Simmerath (DE)
(74) Vertreter: Jostarndt, Hans-Dieter

(56) Entgegenhaltungen:
- DE-A1- 4 305 992
- DE-U1- 8 608 319
- US-A- 4 473 015

## Beschreibung

Die Erfindung betrifft einen Ofenschieber mit wenigstens einer Antriebsstange zum Heben und Senken des Ofenschiebers, wobei die Antriebsstange fest mit einer horizontal verlaufenden Tragstruktur verbunden ist, an der wenigstens eine nach unten gerichtete Schieberplatte befestigt ist.

Die Erfindung betrifft ferner eine Ofenanlage zur Wärmebehandlung von Werkstücken mit wenigstens einer Beladungs- und/oder Entnahmeöffnung und einem solchen Ofenschieber.

Im Bereich der Wärmebehandlung von Werkstücken ist es bekannt, Durchlauföfen einzusetzen, durch die Werkstücke üblicherweise mittels einer Transporteinrichtung hindurch bewegt werden, um sie beim Durchlaufen des Ofens zu erwärmen. Bei einer Transporteinrichtung kann es sich beispielsweise um ein umlaufendes Förderband handeln, auf dem Werkstücke abgelegt und durch den Ofen transportiert werden. Üblicherweise sieht ein solcher Wärmebehandlungsofen eine Beschickungs- und eine Entnahmeöffnung vor, die jeweils mit einem beweglichen Ofenschieber verschließbar ist. Der Ofenschieber kann beispielsweise vertikal beweglich ausgeführt sein, so dass der Ofen beschickt werden kann, wenn sich der Ofenschleber In einer oberen Position befindet, während die Beschickungsöffnung verschlossen wird, wenn der Ofenschieber nach unten bewegt wird. Auch Bauformen, bei denen zwei getrennte Ofenschieberteile horizontal nach links und rechts verschoben werden, sind möglich.

Ein solcher Ofenschieber kann auch an einer Entnahmeöffnung oder im Innern eines Ofens eingesetzt werden, um beispielsweise verschiedene Temperaturzonen voneinander zu trennen. Auch bei Wärmebehandlungsöfen mit nur einer Öffnung, über die Werkstücke beschickt und wieder entnommen werden, kann ein solcher Ofenschieber zur temporären Abdeckung dieser Öffnung eingesetzt werden.

Ein solcher Ofenschieber ist dabei so ausgestaltet, dass er die Wärmeverluste zwischen Ofeninnen- und Ofenaußenraum bzw. zwischen zwei Temperaturzonen innerhalb eines Ofens möglichst gering hält. Wird in einem Ofen eine Schutzgasatmosphäre eingesetzt, sollte der Ofenschieber dazu annähernd gasdicht ausgeführt sein. Ein Trennschieber und der zugehörige Antrieb müssen insbesondere so ausgeführt sein, dass sie mehrere Male pro Minute bewegt werden können, damit Werkstücke beispielsweise alle 10-15 Sekunden beschickt oder entnommen werden können. Ferner sollte der Ofenschieber zwischen Ofeninnen- und Ofenaußenraum eine Wärmedämmung gewährleisten, was beispielsweise durch die Verwendung von Platten aus einem feuerfesten und wärmedämmenden Material erfolgen kann.

Ein Ofenschieber ausschließlich bestehend aus einem feuerfesten Material mit geringer Wärmeleitfähigkeit könnte zwar eine gute Wärmedämmung ermöglichen, wäre jedoch nicht stabil genug, um mit einem Antrieb mehrmals in der Minute bewegt zu werden, da es sich bei einem solchen Material mit geringer Wärmeleitfähigkeit üblicherweise um einen porösen Werkstoff mit zu geringer Stabilität handelt. Daher sind zum Aufbau eines Ofenschiebers stets eine oder mehrere Metallplatten erforderlich, an denen eine Antriebseinrichtung angreifen kann.

Die Verwendung von metallischen Werkstoffen hat jedoch den Nachteil, dass sich diese bei den herrschenden Temperaturunterschieden zwischen Ofeninnen- und Ofenaußenraum von bis zu 1000 °C verziehen können. Da im Ofeninnenraum Temperaturen um die 1000°C herrschen können, während die Temperaturen außerhalb des Ofens wesentlich geringer sind, bilden sich in den Metallplatten eines Ofenschiebers starke Temperaturgefälle aus, was langfristig zu einer nachteiligen Verformung der Metallplatten führt. Üblicherweise biegen sich die Außenkanten einer Metallplatte dabei von der Ofenöffnung weg, so dass die Ränder der Ofenöffnung nicht mehr verlässlich vom Ofenschieber abgedeckt werden. Dieser nachteilige Effekt wird verstärkt durch die wiederholten iemperaturwechsel, denen der Ofenschieber ausgesetzt ist, wenn er von der heißen Ofenöffnung weg und wieder an die Ofenöffnung herangeführt wird, was langfristig ebenfalls zu einer Verformung des Ofenschiebers führt. Durch eine solche Verformung ist nach einer bestimmten Anzahl von Betriebsstunden kein dichtes Verschließen der Ofenöffnung durch den Schieber mehr gewährleistet, so dass der Schieber ausgetauscht werden muss. Auch die Antriebseinrichtung kann durch die Verformung der Schieberplatte.negativ beeinträchtigt werden, weil der Ofenschieber beispielsweise nicht mehr passgenau in seitlichen Führungen bewegt werden kann.

Ein solcher Trennschieber bestehend aus einer Schieberplatte und einem Schiebergehäuse ist beispielsweise aus der Deutschen Offenlegungsschrift DE 43 05 992 A1 bekannt. Dabei ist eine Schieberplatte schwimmend zwischen Dichtungsstreifen gehalten, indem zwischen einer Antriebsstange und einer Schieberplatte ein axiales Spiel in Richtung einer Achse senkrecht zur Schieberplatte möglich ist.

Aus dem deutschen Gebrauchsmuster DE 86 08 319 U1 ist die Thematik der thermischen Ausdehnung und ihres negativen Einflusses auf die Lebensdauer eines Ofenschiebers für einen Koksofen, bestehend aus Keramikplatten und einer metallischen Halterung, ebenfalls bekannt. Hier ermöglicht eine elastische Verbindung zwischen den Platten und der Halterung ein ausreichendes Spiel der Platten in der Halterung. Dafür weist die Halterung einen quer zur Plattenebene federnden Anschlag oder eine Stellschraube oder Stifte zum Einstellen der Halterung auf.

Aufgabe der Erfindung ist es, einen Ofenschieber bereitzustellen, der die genannten Nachteile vermeidet und einen dauerhaften und verlässlichen Betrieb des Ofenschiebers gewährleistet. Bereitgestellt werden soll ferner ein Wärmebehandlungsofen mit einem solchen Ofenschieber.

Erfindungsgemäß wird diese Aufgabe durch einen Ofenschieber mit den Merkmalen des unabhängigen Anspruches 1 gelöst. Vorteilhafte Weiterbildungen des erfindungsgemäßen Ofenschiebers ergeben sich aus den Unteransprüchen 2-11. Die Aufgabe wird ferner durch eine Ofenanlage nach Anspruch 12 gelöst.

Der erfindungsgemäße Ofenschieber umfasst wenigstens eine Antriebsstange zum Heben und Senken des Ofenschiebers, wobei die Antriebsstange fest mit einer horizontal verlaufenden Tragstruktur verbunden ist, an der wenigstens eine nach unten gerichtete Schieberplatte befestigt ist. Die Tragstruktur ist vorzugsweise ein Rundprofil. Erfindungsgemäß sind an der Tragstruktur wenigstens in zwei horizontal verlaufenden Reihen mehrere nach unten gerichtete Schieberplattensegmente aus Metall befestigt. Dabei verlaufen die wenigstens zwei Reihen aus Schieberplattensegmenten nebeneinander, und die Schieberplattensegmente einer Reihe sind jeweils seitlich zueinander beabstandet. Wenigstens ein Schieberplattensegment weist an seinem unteren Ende eine Halteeinrichtung auf, und zwischen den wenigstens zwei Reihen aus Schieberplattensegmenten ist wenigstens ein Wärmedämmkörper angeordnet. Der Wärmedämmkörper wird wenigstens durch die genannte Halteeinrichtung zwischen den Reihen aus Schieberplattensegmenten gehalten. In einem Ausführungsbeispiel der Erfindung sind die Schieberplattensegmente einer Reihe längs der Tragstruktur ferner versetzt zu den Schieberplattensegmenten der zweiten Reihe angeordnet.

Vorzugsweise sind die gegenüberliegenden Plattensegmente der wenigstens zwei Reihen aus Schieberplattensegmenten jeweils mit mehreren Verbindungsteilen miteinander verbunden, wobei die Verbindungsteile beweglich in den Schieberplattensegmenten gelagert sind. Bei diesen Verbindungsteilen kann es sich beispielsweise um Stifte mit abgerundeten Endstücken handeln, die durch Öffnungen in den Schieberplattensegmenten geführt sind, wobei die abgerundeten Endstücke in schalenförmigen Vertiefungen in der Außenfläche der Schieberplattensegmente gelagert sind. Als abgerundete Endstücke können Kugeln oder schalenförmige Lochscheiben gewählt werden.

In einem Ausführungsbeispiel der Erfindung ist an der Tragstruktur wenigstens eine Halteöse mit einem sich horizontal erstreckenden Langloch angebracht, in die eine Stabilisierungsstange in dem Langloch beweglich eingebracht ist. Vorzugsweise ist die Antriebsstange in der Mitte der Tragstruktur befestigt, während zwei Stabilisierungsstangen in Halteösen eingebracht sind, die jeweils im Bereich der beiden Enden der Tragstruktur angeordnet sind.

Jedes Schieberplattensegment weist vorzugsweise an seinem unteren Ende jeweils eine Halteeinrichtung auf. Die Halteeinrichtung kann beispielsweise durch eine Platte gebildet werden, die winkelig am Ende eines Schieberplattensegmentes angebracht ist. Dabei unterscheiden sich die Längen der Schieberplattensegmente der beiden Reihen, so dass eine Halteeinrichtung der ersten Reihe aus Schieberplattensegmenten oberhalb einer Halteeinrichtung der zweiten Reihe aus Schieberplattensegmenten angeordnet ist.

Die Halteeinrichtung kann auch durch eine oder mehrere Stangen, Stifte, Platten oder Rohre gebildet werden, die winkelig am Ende eines Schieberplattensegmentes befestigt sind. Bei dieser Ausführung kann eine Halteeinrichtung der ersten Reihe aus Schieberplattensegmenten in die Zwischenräume zwischen den Halteeinrichtungen der zweiten Reihe aus Schieberplattensegmenten eingreifen.

Von der Erfindung umfasst ist ferner eine Ofenanlage zur Wärmebehandlung von Werkstücken mit wenigstens einer Beladungs- und/oder Entnahmeöffnung, die einen Ofenschieber gemäß der Erfindung aufweist.

Ein wesentlicher Vorteil der Erfindung liegt in der Bereitstellung eines Ofenschiebers, der jeglichen Temperaturbelastungen beim Betrieb von Öfen zur Wärmehandlung von Werkstücken standhält. Die dabei auftretenden Verformungen der metallischen Teile können durch bewegliche Schieberplattensegmente und Verbindungsteile so ausgeglichen werden, dass es kaum zu langfristigen Verformungen des Gesamtaufbaus kommt. Die Wärmedämmkörper zwischen den beiden Reihen aus Schieberplattensegmenten sind ebenfalls frei beweglich und können durch auftretende Bewegungen von Komponenten des Schiebers ebenfalls nicht beschädigt werden

Weitere Vorteile, Besonderheiten und zweckmäßige Weiterbildungen der Erfindung ergeben sich aus den Unteransprüchen und der nachfolgenden Darstellung bevorzugter Ausführungsbeispiele anhand der Abbildungen.

### Von den Abbildungen zeigt:

- Fig. 1: eine Frontansicht eines Ausführungsbeispiels des erfindungsgemäßen 4fenschiebers;
- Fig. 2: Detailansicht der Halterung einer Stabilisierungsstange in einer Frontansicht;
- Fig. 3: eine Detailansicht der Halterung einer Stabilisierungsstange in einer Seitenansicht;
- Fig. 4: einen Detailschnitt durch mehrere Plattensegmente;
- Fig. 5: einen Querschnitt durch einen Ofenschieber nach Figur 1;
- Fig. 6: eine Detailansicht eines Verbindungsteils zwischen zwei Schieberplattensegmenten; und
- Fig. 7: einen Querschnitt durch das Ausführungsbeispiel der Figur 5, bei dem sich die Lage der beiden Reihen von Schieberplattensegmenten im Betriebszustand verändert hat.

In Fig. 1 ist eine Frontansicht eines Ausführungsbeispiels des erfindungsgemäßen Ofenschiebers 10 dargestellt. Der Ofenschieber verdeckt in dieser Ausrichtung die Öffnung eines Wärmebehandlungsofens, wobei die Komponenten des Ofens nicht dargestellt sind.

Der Ofenschieber 10 weist eine längliche Tragstruktur 30 auf, die beispielsweise aus einem Rechteckprofil oder einem Rundprofil aus Stahl gebildet werden kann. Vorzugsweise wird ein Rundprofil gewählt. Diese Tragstruktur 30 verläuft im Wesentlichen horizontal, wobei auch geringfügige Abweichungen von der Horizontalen umfasst sind. Vorzugsweise in der Mitte der Tragstruktur ist eine Antriebsstange 20 an der Tragstruktur befestigt. Die Antriebsstange 20 dient zum Anheben und Absenken des Ofenschiebers 10, wobei der dazu erforderliche Antrieb in Fig. 1 nicht dargestellt ist und auf herkömmliche Weise beispielsweise hydraulisch, pneumatisch oder elektronisch ausgeführt sein kann, wie es dem Fachmann bekannt ist. Vorzugsweise ist die Antriebsstange 20 nicht direkt, sondern über eine Platte 21 an der Tragstruktur 30 befestigt.

Zusätzlich zu der Antriebsstange 20 sind im Bereich der beiden Enden der Tragstruktur 30 zwei Stabilisierungsstangen 82 und 83 an der Tragstruktur 30 angebracht. Diese Stabilisierungsstangen sind jedoch nicht starr mit der Tragstruktur 30 verbunden, sondern beweglich in zwei Halteösen 80 und 81 gelagert. Bei den Halteösen kann es sich beispielsweise um zwei Platten handeln, in welche zwei horizontal verlaufende Langlöcher 84 und 85 eingebracht sind. Die Enden der Stabilisierungsstangen sind so in die Langlöcher der Halteösen eingehakt, dass sie sich bei einer horizontalen Verschiebung der Tragstruktur 30 innerhalb der Langlöcher 84 und 85 bewegen können, ohne eine horizontale Kraft auf die Tragstruktur 30 auszuüben. Dies ist in Fig. 2 in einer Detailansicht der Halterung einer Stabilisierungsstange 82 in einer Frontansicht und in Fig. 3 in einer Detailansicht der Halterung der Stabilisierungsstange 82 in einer Seitenansicht dargestellt. Für die Seitenansicht in Fig. 3 wurde eine Stabilisierungsstange 82 mit einem daran befindlichen Haken 86 gewählt, der seitlich offen ist, so dass die Stabilisierungsstange 82 in das Langloch 84 ein- und ausgehakt werden kann. Alternativ kann auch ein seitlich offenes Langloch vorgesehen sein, in das eine Stabilisierungsstange mit einem Ring eingehakt werden kann. Die offene Seite dieses Langlochs kann nach der Montage der Stabilisierungsstange verschlossen werden. Darüber hinaus können zwischen den Stabilisierungsstangen 82 und 83 und der Tragstruktur 30 jegliche anderen Verbindungsarten verwendet werden, die eine freie Bewegung der Tragstruktur 30 in der Horizontalen erlauben.

Die Stabilisierungsstangen 82 und 83 dienen dabei lediglich der seitlichen Stabilisierung der Tragstruktur 30, damit der Ofenschieber aufgrund seines Gewichts nicht um eine Achse kippen kann, die senkrecht zur Angriffsstelle der Antriebsstange 20 verläuft. Es hat sich als zweckmäßig erwiesen, dass das Anheben und Absenken des Ofenschiebers 10 nur an einer Stelle in der Mitte der Tragstruktur 30 erfolgt, damit bei einer horizontalen Verschiebung der Tragstruktur 30 aufgrund hoher Temperaturen keine Querkräfte auf mehrere Antriebsstangen ausgeübt werden.

In einem weiteren Ausführungsbeispiel der Erfindung können sowohl die Stabilisierungsstangen 82 und 83 als auch die Antriebsstange 20 beweglich an der Tragstruktur 30 angebracht sein. Dies führt zwar zu Einbußen bei der Stabilität, was jedoch durch geeignete Maßnahmen beispielsweise bei der Führung des Ofenschiebers in seitlichen Führungen ausgeglichen werden kann.

Unterhalb der Tragstruktur 30 sind wenigstens zwei Reihen aus mehreren Schieberplattensegmenten 40...40ⁿ und 41...41ⁿ an der Tragstruktur 30 angebracht. Die beiden Reihen verlaufen im Wesentlichen parallel zueinander, wobei auch leichte Abweichungen von der Parallelität umfasst sind. Der Ofenschieber 10 besteht somit nicht aus einer durchgehenden Platte, sondern aus mehreren Segmenten, die in ihrer Gesamtheit die Öffnung eines Ofens abdecken. Die Plattensegmente jeder Reihe sind dabei seitlich zueinander beabstandet, wie es den Detailansichten in den Figuren 2 und 4 zu entnehmen ist, in der dieser Abstand mit x gekennzeichnet ist. Zwischen den benachbarten Plattensegmenten besteht beispielsweise ein Abstand von x = 2-10mm, vorzugsweise von x = 5mm. Dieser Abstand dient zum Ausgleich der horizontalen Verschiebung von Plattensegmenten bei Temperaturunterschieden und Temperaturwechseln.

Vorzugsweise sind die Plattensegmente der beiden Reihen aus Segmenten versetzt zueinander angeordnet, wie es in einem Detailschnitt in Fig. 4 dargestellt ist. Besteht zwischen zwei Segmenten 41ⁿ und 41ⁿ⁻¹ einer Reihe ein Abstand x, liegt gegenüber diesem Spalt ein Plattensegment 40ⁿ⁻¹ der anderen Reihe aus Plattensegmenten, so dass die Plattensegmente in Ihrer Gesamtheit eine durchgehende Ofenschieberplatte bilden. Dieses jeweils gegenüber liegende Plattensegment 40ⁿ⁻¹ muss sich nicht mittig im Bereich des Abstands x befinden, eine solche Anordnung ist jedoch bevorzugt. Um diesen versetzten Aufbau zu ermöglichen, ist die Breite des äußeren Segmentes 40" gegenüber der Breite der übrigen Segmente halbiert, wie es auch in Fig. 2 dargestellt ist.

Die zwei zueinander beabstandeten Reihen aus Schieberplattensegmenten 40...40ⁿ und 41...41ⁿ sind dem Schnitt A-A zu entnehmen, der in Fig. 5 dargestellt ist. Die jeweiligen Plattensegmente 40 und 41 sind vorzugsweise an das Rundprofil der Tragstruktur 30 angeschweißt und verlaufen im Wesentlichen parallel zueinander nach unten. Die beiden Plattensegmente 40 und 41 sind in einem Ausführungsbeispiel der Erfindung durch mehrere Verbindungsteile 70, 71 und 72 miteinander verbunden. Die Verbindungsteile sind beweglich in den Plattensegmenten gelagert, so dass sie bei einer Veränderung des Abstands und/oder der Ausrichtung der beiden Plattensegmenten 40 und 41 zueinander ihre Lage verändern können. Bei den Verbindungsteilen kann es sich beispielsweise um Stifte handeln, die durch Öffnungen in den Plattensegmenten gesteckt sind. Dabei sind die Verbindungsteile vorzugsweise schräg angeordnet. In Fig. 5 befindet sich die Ofenaußenseite links, während sich die heißere Ofeninnenseite rechts befindet. Es handelt sich in Fig. 5 jedoch um den Zustand des Ofenschiebers, bei dem noch kein Verzug von Bauteilen aufgrund von Temperaturunterschieden eingetreten ist. Die Verbindungsstifte 70, 71 und 72 verlaufen in diesem Fall leicht nach links unten geneigt, um die bei dieser Anordnung resultierende Verformung der Plattensegmente aufgrund der Temperaturunterschiede undwechsel ausgleichen zu können. Das Ende eines jeweiligen Verbindungsstiftes liegt somit vorzugsweise auf der heißeren Seite des Ofenschiebers höher als auf der kälteren Ofenaußenseite.

An den Enden der Stifte 70, 71 und 72 befinden sich abgerundete Endstücke beispielsweise in Form von Kugeln oder schalenförmigen Lochscheiben. Eine Detailansicht der Lagerung dieser abgerundeten Endstücke in den Platten segmenten 40 und 41 ist in Fig. 6 dargestellt. Bei dem dargestellten Ausführungsbeispiel wurden als Endstücke gestanzte Lochscheiben 73 und 74 verwendet, die an die Enden eines Stiftes 71 angeschweißt wurden. In der Außenfläche der Platten segmente 40 und 41 befinden sich entsprechende schalenförmige Vertiefungen 75 und 76, in denen sich die Endstücke 73 und 74 bewegen können.

Zwischen den beiden Schieberplattensegmenten 40 und 41 sind ein oder mehrere feuerfeste Wärmedämmkörper 60 angeordnet. Ein solcher Wärmedämmkörper kann beispielsweise aus keramischen Werkstoffen auf Silikatbasis bestehen und fest oder flexibel ausgeführt sein. Wird ein durchgehender Wärmedämmkörper gewählt, um die ganze Höhe und Breite der Plattensegmente 40 und 41 abzudecken, weist dieser in den Bereichen der Verbindungsstifte 70, 71 und 72 Durchlässe auf. Werden mehrere Wärmedämmkörper gewählt, weisen diese ebenfalls an den erforderlichen Positionen Durchlässe für die Verbindungsstifte auf, oder die einzelnen Wärmedämmkörper sind so angeordnet, dass sich die Verbindungsstifte in den Räumen zwischen den Wärmedämmkörpern befinden.

Am unteren Ende wenigstens eines Schieberplattensegmentes befindet sich eine Halteeinrichtung, um den oder die Wärmedämmkörper zwischen den beiden Reihen aus Schieberplattensegmenten zu halten. In dem in Fig. 5 dargestellten Ausführungsbeispiel der Erfindung sind an den unteren Enden von zwei gegenüberliegenden Plattensegmenten 40 und 41 Platten 50 und 51 angebracht, die als Halteinrichtung dienen. Die Plattensegmente 40 und 41 können dazu beispielsweise nach innen umgebogen sein oder diese Plattenteile werden zusätzlich angeschweißt. Alternativ können jegliche horizontal angeordneten Bauteile wie Stifte. Stangen, Rohre oder schmale Schienen vorgesehen sein, die ein Herabfallen der Wärmedämmkörper verhindern. Werden solche Bauteile als Halteeinrichtungen verwendet, können diese beispielsweise in die Zwischenräume zwischen den Bauteilen des gegenüberliegenden Schieberplattensegmentes eingreifen.

Vorzugsweise befindet sich am Ende jedes Schieberplattensegmentes eine Halteeinrichtung. Es kann jedoch auch vorgesehen sein, dass nur die Plattansegmente einer Reihe Halteeinrichtungen aufweisen, oder beispielsweise nur jedes zweite Plattenpaar unten nach innen gebogen ist. Durch die Wahl der Halteeinrichtungen muss lediglich gewährleistet sein, dass die Wärmedämmkörper auch bei einer Bewegung der Schieberplattensegmente aufgrund von Temperaturunterschieden und -wechseln nicht herabfallen. Die Anzahl und Ausgestaltung der Halteeinrichtungen ist dabei vom Fachmann geeignet wählbar.

In Fig. 7 ist der Ofenschieber gemäß Fig. 5 im Betriebszustand dargestellt, bei dem der Schieber auf der rechten Seite hohen Temperaturen des Ofeninnenraums ausgesetzt ist, während sich der wesentlich kältere Ofenaußenraum auf der linken Seite befindet. In diesem Zustand hat sich das heißere Plattansegment 41 aufgrund seiner Temperaturverformung in seiner Länge nach unten ausgedehnt, während die entsprechende Längenausdehnung des kälteren Plattensegmentes 40 wesentlich geringer ausfällt, so dass sich der Abstand zwischen den unteren Halteeinrichtungen 50 und 51 vergrößert hat. Aufgrund der Ausdehnung des heißeren Plattensegmentes 41 haben sich auch die darin liegenden Enden der Verbindungsstifte 70, 71 und 72 nach unten bewegt, so dass diese Enden nun sogar unterhalb der Enden auf der kälteren Seite des Plattensegmentes 40 liegen können.

Jegliche Verformungen der Plattensegmente können somit durch die erfindungsgemäße Bauform des Ofenschiebers ausgeglichen werden. Die Verbindungsstifte 70, 71 und 72 können sich mit ihren abgerundeten Endstücken frei in den Vertiefungen in den Plattensegmenten bewegen und Länge und Lage der Stifte sind so gewählt, dass sich der Abstand zwischen den Reihen aus Schieberplattensegmenten und die Ausrichtung gegenüber liegender Plattensegmente bis zu einem vorgegebenen Maß vergrößern und verkleinern können. Jeweils zwei mögliche Lagen der Verbindungsstifte 70, 71 und 72 sind dabei in Fig. 7 mit durchgezogenen und unterbrochenen Linien dargestellt. Dadurch ergeben sich die relativen Bewegungen der rechten Stiftenden von Δ1, Δ2 und Δ3. Da die Plattensegmente seitlich zueinander beabstandet sind, können auch Verformungen und damit verbundene Bewegungen längs der Tragstruktur 30 ausgeglichen werden, ohne dass es zu erhöhten Spannungen innerhalb des Ofenschiebers kommt.

Die Wärmedämmkörper können sich ebenfalls frei zwischen den beiden Reihen aus Schieberplattensegmenten bewegen, da sie nicht an den Plattensegmenten fixiert sind, sondern lediglich durch die Halteeinrichtungen 50 und 51 am Herabfallen gehindert werden. Auch der Antrieb ist keinen Belastungen durch Verformung des Ofenschiebers ausgesetzt, da er lediglich über die Antriebsstange 20 in der Mitte der Tragstruktur 30 angreift und eine horizontale Verschiebung der Tragstruktur 30 durch die beweglich gelagerten Stabilisierungsstangen 82 und 83 ausgeglichen werden kann.

Der beschriebene Ofenschieber 10 kann so vor einer oder mehreren Öffnungen einer Ofenanlage angebracht werden, dass er die jeweilige Öffnung verdeckt, wenn sich der Schieber in einer unteren Position befindet. Zur Freigabe der Öffnung wird der Schieber mit der Antriebsstange 20 nach oben bewegt. An den Seiten des Ofenschiebers können Führungen und/oder geeignete Dichtungen vorgesehen sein. Mit dem erfindungsgemäßen Ofenschieber können dabei dauerhaft Taktzeiten von beispielsweise 6 Öffnungsvorgängen pro Minute erreicht werden, ohne dass der Ofenschieber 10 dabei beschädigt wird.

### Bezugszeichenliste:

- 10: Ofenschieber
- 20: Antriebsstange
- 21: Platte
- 30: Tragstruktur, Rundprofil
- 40...4ⁿ, 41...41ⁿ: Schieberplattensegment
- 50, 51: Halteeinrichtung
- 60: Wärmedämmkörper
- 70, 71, 72: Verbindungsteil, Stift
- 73, 74: Endstück, Lochscheibe
- 75, 76: Vertiefung
- 80, 81: Halteöse
- 82, 83: Stabilisierungsstange
- 84, 85: Langloch
- 86: Haken

## Patentansprüche

1. Ofenschieber (10), umfassend wenigstens eine Antriebsstange (20) zum Heben und Senken des Ofenschiebers (10), wobei die Antriebsstange (20) fest mit einer horizontal verlaufenden Tragstruktur (30) verbunden ist, an der wenigstens eine nach unten gerichtete Schieberplatte befestigt ist,
**dadurch gekennzeichnet,**
**dass** an der Tragstruktur (30) wenigstens in zwei horizontal verlaufenden Reihen mehrere nach unten gerichtete Schieberplattensegmente (40...40ⁿ;41...41ⁿ) aus Metall befestigt sind, wobei die wenigstens zwei Reihen aus Schieberplattensegmenten (40...40ⁿ;41...41ⁿ) nebeneinander verlaufen, und die Schieberplattensegmente (40...40ⁿ;41...41ⁿ) einer Reihe jeweils seitlich zueinander beabstandet sind, und dass wenigstens ein Schieberplattensegment an seinem unteren Ende eine Halteeinrichtung (50;51) aufweist, und dass zwischen den wenigstens zwei Reihen aus Schieberplattensegmenten (40...40ⁿ;41...41ⁿ) wenigstens ein Wärmedämmkörper (60) angeordnet ist, wobei der Wärmedämmkörper (60) wenigstens durch die Halteeinrichtung (50;51) zwischen den Reihen aus Schieberplattensegmenten (40...40ⁿ;41...41ⁿ) gehalten wird.

2. Ofenschieber nach Anspruch 1,
**dadurch gekennzeichnet,**
**dass** die gegenüberliegenden Schieberplattensegmente (40...40ⁿ;41...41ⁿ) der wenigstens zwei Reihen aus Schieberplattensegmenten jeweils mit mehreren Verbindungsteilen (70;71;72) miteinander verbunden sind, wobei die Verbindungsteile (70;71;72) beweglich in den Schieberplattensegmenten (40...40ⁿ;41...41ⁿ) gelagert sind.

3. Ofenschieber nach Anspruch 2,
**dadurch gekennzeichnet,**
**dass** die Verbindungsteile (70;71;72) Stifte mit abgerundeten Endstücken (73;74) sind, die durch Öffnungen in den Schieberplattensegmenten (40...40ⁿ;41...41ⁿ) geführt sind, wobei die abgerundeten Endstücke (73;74) in schalenförmigen Vertiefungen (75;76) in der Außenfläche der Schieberplattensegmente (40...40ⁿ;41...41ⁿ) gelagert sind.

4. Ofenschieber nach Anspruch 3,
**dadurch gekennzeichnet,**
**dass** die abgerundeten Endstücke (73;74) Kugeln oder schalenförmige Lochscheiben sind.

5. Ofenschieber nach einem der Ansprüche 1 bis 4,
**dadurch gekennzeichnet,**
**dass** an der Tragstruktur (20) wenigstens eine Halteöse (80;81) mit einem sich horizontal erstreckenden Langloch (84;85) angebracht ist, in die eine Stabilisierungsstange (82;83) in dem Langloch (84;85) beweglich eingebracht ist.

6. Ofenschieber nach einem der Ansprüche 1 bis 5,
**dadurch gekennzeichnet,**
**dass** die Tragstruktur (30) ein Rundprofil ist.

7. Ofenschieber nach einem der Ansprüche 1 bis 6,
**dadurch gekennzeichnet,**
**dass** die Antriebsstange (20) in der Mitte der Tragstruktur (30) befestigt ist, während zwei Stabilisierungsstangen (82;83) in Halteösen (80;81) eingebracht sind, die jeweils im Bereich der beiden Enden der Tragstruktur (30) angeordnet sind.

8. Ofenschieber nach einem der Ansprüche 1 bis 7,
**dadurch gekennzeichnet,**
**dass** jedes Schieberplattensegment (40...40ⁿ;41...41ⁿ) an seinem unteren Ende jeweils eine Halteeinrichtung (50;51) aufweist.

9. Ofenschieber nach einem der Ansprüche 1 bis 8,
**dadurch gekennzeichnet,**
**dass** die Halteeinrichtung (50;51) durch eine Platte gebildet wird, die winkelig am Ende eines Schieberplattensegmentes angebracht ist, wobei sich die Längen der Schieberplattensegmente (40...40ⁿ;41...41ⁿ) der beiden Reihen unterscheiden, so dass eine Halteeinrichtung (50) der ersten Reihe aus Schieberplattensegmenten (40...40") oberhalb einer Halteeinrichtung (51) der zweiten Reihe aus Schieberplattensegmenten (41...41ⁿ) angeordnet ist.

10. Ofenschieber nach einem der Ansprüche 1 bis 8,
**dadurch gekennzeichnet,**
**dass** die Halteeinrichtung (50;51) durch eine oder mehrere Stangen, Stifte, Platten oder Rohre gebildet wird, die winkelig am Ende eines Schieberplattensegmentes befestigt sind, wobei eine Halteeinrichtung (50) der ersten Reihe aus Schieberplattensegmenten (40...40ⁿ) in die Zwischenräume zwischen den Halteeinrichtungen (51) der zweiten Reihe aus Schieberplattensegmenten (41...41ⁿ) eingreift.

11. Ofenschieber nach einem der Ansprüche 1 bis 10,
**dadurch gekennzeichnet,**
**dass** die Schieberplattensegmente (40...40ⁿ) einer Reihe längs der Tragstruktur (30) versetzt zu den Schieberplattensegmenten (41...41ⁿ) der zweiten Reihe angeordnet sind.

12. Ofenanlage zur Wärmebehandlung von Werkstücken mit wenigstens einer Beladungs- und/oder Entnahmeöffnung,
**dadurch gekennzeichnet,**
**dass** die Ofenanlage an der Beladungs- und/oder Entnahmeöffnung einen Ofenschieber nach einem oder mehreren der Ansprüche 1 bis 10 aufweist.

## Claims

1. A furnace slide (10), comprising at least one actuator rod (20) for raising and lowering the furnace slide (10), whereby the actuator rod (20) is firmly joined to a horizontally positioned support structure (30) to which at least one slide that faces downward is attached,
**characterized in that**
several slide plate segments (40...40ⁿ; 41...41ⁿ) facing downward and made of metal are attached to the support structure (30) in at least two horizontally positioned rows, whereby the at least two rows of slide plate segments (40...40ⁿ; 41...41ⁿ) run next to each other, and the slide plate segments (40...40ⁿ; 41...41ⁿ) of one row are laterally at a distance from each other, and **in that** at least one slide plate segment has a holding means (50; 51) at its lower end, and **in that** a thermal insulation element (60) is arranged between the at least two rows of slide plate segments (40...40ⁿ; 41...41ⁿ), whereby the thermal insulation element (60) is held at least by the holding means (50; 51) between the rows of slide plate segments (40...40ⁿ; 41...41ⁿ).

2. The furnace slide according to claim 1,
**characterized in that**
the opposite slide plate segments (40...40ⁿ; 41...41ⁿ) of the at least two rows of slide plate segments are each joined to each other by means of several connecting parts (70; 71; 72), whereby the connecting parts (70; 71; 72) are movably mounted in the slide plate segments (40...40ⁿ; 41...41ⁿ).

3. The furnace slide according to claim 2,
**characterized in that**
the connecting parts (70; 71; 72) are pins with rounded end pieces (73; 74) that pass through openings in the slide plate segments (40...40ⁿ; 41...41ⁿ), whereby the rounded end pieces (73; 74) are mounted in shell-shaped indentations (75; 76) in the outer surface of the slide plate segments (40...40ⁿ; 41...41ⁿ).

4. The furnace slide according to claim 3,
**characterized in that**
the rounded end pieces (73; 74) are balls or shell-shaped perforated disks.

5. The furnace slide according to one of claims 1 to 4,
**characterized in that**
at least one holding lug (80; 81) is attached to the support structure (30) with a horizontally extending slot (84; 85), and a stabilizing rod (82; 83) is movably inserted into the slot (84; 85).

6. The furnace slide according to one of claims 1 to 5,
**characterized in that**
the support structure (30) is a round profile.

7. The furnace slide according to one of claims 1 to 6,
**characterized in that**
the actuator rod (20) is attached in the middle of the support structure (30), whereas two stabilizing rods (82; 83) are inserted into holding lugs (80; 81) that are each arranged in the area of the two ends of the support structure (30).

8. The furnace slide according to one of claims 1 to 7,
**characterized in that**
each slide plate segment (40...40ⁿ; 41...41ⁿ) has a holding means (50; 51) at its lower end.

9. The furnace slide according to one of claims 1 to 8,
**characterized in that**
the holding means (50; 51) is formed by a plate that is attached at an angle at the end of a slide plate segment, whereby the lengths of the slide plate segments (40...40ⁿ; 41...41ⁿ) of the two rows differ from each other, so that a holding means (50) of the first row of slide plate segments (40...40ⁿ) is arranged above a holding means (51) of the second row of slide plate segments (41...41ⁿ).

10. The furnace slide according to one of claims 1 to 8,
**characterized in that**
the holding means (50; 51) consists of one or more rods, pins, plates or tubes that are arranged at an angle at the end of a slide plate segment, whereby a holding means (50) of the first row of slide plate segments (40...40ⁿ) engages into the interstices between the holding means (51) of the second row of slide plate segments (41...41ⁿ).

11. The furnace slide according to one of claims 1 to 10,
**characterized in that**
the slide plate segments (40...40ⁿ) of one row are arranged offset with respect to the slide plate segments (41...41ⁿ) of the second row along the support structure (30).

12. A furnace installation for the heat treatment of workpieces having at least one charging and/or discharging opening,
**characterized in that**,
at the charging and/or discharging opening, the furnace installation has a furnace slide according to one or more of claims 1 to 10.

## Revendications

1. Pelle à enfourner (10) comprenant au moins une tige d'entraînement (20) pour soulever et abaisser la pelle à enfourner (10), la tige d'entraînement (20) étant reliée de manière solidaire à une structure de support horizontale (30) à laquelle est fixée au moins une plaque de pelle dirigée vers le bas, **caractérisée en ce que** sont fixés sur la structure de support (30), au moins en deux rangées horizontales, plusieurs segments de plaque de pelle (40 ... 40ⁿ ; 41 ... 41ⁿ) en métal dirigés vers le bas, les au moins deux rangées de segments de plaque de pelle (40 ... 40ⁿ ; 41 ... 41ⁿ) étant situées côte à côte et les segments de plaque de pelle (40 ... 40ⁿ ; 41 ... 41ⁿ) d'une rangée étant respectivement espacés latéralement les uns des autres, et **en ce qu'**au moins un segment de plaque de pelle comporte, en son extrémité inférieure, un dispositif de retenue (50 ; 51) et **en ce qu'**au moins un corps thermo-isolant (60) est situé entre les au moins deux rangées de segments de plaque de pelle (40 ... 40ⁿ ; 41 ... 41ⁿ), le corps thermo-isolant (60) étant maintenu au moins par le dispositif de retenue (50 ; 51) entre les rangées de segments de plaque de pelle (40 ... 40ⁿ ; 41 ... 41ⁿ).

2. Pelle à enfourner selon la revendication 1, **caractérisée en ce que** les segments de plaque de pelle (40 ... 40ⁿ ; 41 ... 41ⁿ) opposés des au moins deux rangées de segments de plaque de pelle sont reliés entre eux respectivement au moyen de plusieurs pièces de liaison (70 ; 71 ; 72), les pièces de liaison (70 ; 71 ; 72) étant logées de manière mobile dans les segments de plaque de pelle (40 ... 40ⁿ ; 41 ... 41ⁿ).

3. Pelle à enfourner selon la revendication 2, **caractérisée en ce que** les pièces de liaison (70 ; 71 ; 72) sont des tiges à extrémités arrondies (73 ; 74) qui passent par des ouvertures dans les segments de plaque de pelle (40 ... 40ⁿ ; 41 ... 41ⁿ), les extrémités arrondies (73 ; 74) étant logées dans des creux (75 ; 76) en forme de cuvettes dans la face extérieure des segments de plaque de pelle (40 ... 40ⁿ ; 41 ... 41ⁿ).

4. Pelle à enfourner selon la revendication 3, **caractérisée en ce que** les extrémités arrondies (73 ; 74) sont des billes ou des disques perforés en forme de cuvettes.

5. Pelle à enfourner selon l'une des revendications 1 à 4, **caractérisée en ce qu'**est monté, sur la structure de support (30), au moins un oeillet de retenue (80 ; 81) avec un trou oblong (84 ; 85) s'étendant horizontalement, oeillet dans lequel est introduite une barre de stabilisation (82 ; 83) mobile dans le trou oblong (84 ; 85).

6. Pelle à enfourner selon l'une des revendications 1 à 5, **caractérisée en ce que** la structure de support (30) est un profilé rond.

7. Pelle à enfourner selon l'une des revendications 1 à 6, **caractérisée en ce que** la tige d'entraînement (20) est fixée au milieu de la structure de support (30) tandis que deux barres de stabilisation (82 ; 83) sont introduites dans des oeillets de retenue (80 ; 81) qui sont situés respectivement dans la zone des deux extrémités de la structure de support (30).

8. Pelle à enfourner selon l'une des revendications 1 à 7, **caractérisée en ce que** chaque segment de plaque de pelle (40 ... 40ⁿ ; 41 ... 41ⁿ) présente respectivement un dispositif de retenue (50 ; 51) en son extrémité inférieure.

9. Pelle à enfourner selon l'une des revendications 1 à 8, **caractérisée en ce que** le dispositif de retenue (50 ; 51) est formé par une plaque qui est montée avec un angle à l'extrémité d'un segment de plaque de pelle, les longueurs des segments de plaque de pelle (40 ... 40ⁿ ; 41 ... 41ⁿ) des deux rangées étant différentes de sorte qu'un dispositif de retenue (50) de la première rangée de segments de plaque de pelle (40 ... 40ⁿ) est situé au-dessus d'un dispositif de retenue (51) de la deuxième rangée de segments de plaque de pelle (41 ... 41ⁿ).

10. Pelle à enfourner selon l'une des revendications 1 à 8, **caractérisée en ce que** le dispositif de retenue (50 ; 51) est formé par une ou plusieurs barres, tiges, plaques ou tubes qui sont fixés avec un angle à l'extrémité d'un segment de plaque de pelle, un dispositif de retenue (50) de la première rangée de segments de plaque de pelle (40 ... 40ⁿ) s'engageant dans les espaces intermédiaires entre les dispositifs de retenue (51) de la deuxième rangée de segments de plaque de pelle (41 ... 41ⁿ).

11. Pelle à enfourner selon l'une des revendications 1 à 10, **caractérisée en ce que** les segments de plaque de pelle (40 ... 40ⁿ) d'une rangée sont situés le long de la structure de support (30) de manière décalée par rapport aux segments de plaque de pelle (41 ... 41ⁿ) de la deuxième rangée.

12. Installation de four pour le traitement thermique de pièces à usiner avec au moins une ouverture de chargement et/ou de retrait, **caractérisée en ce que** l'installation de four présente, au niveau de l'ouverture de chargement et/ou de retrait, une pelle à enfourner selon l'une ou plusieurs des revendications 1 à 10.
